# FASCICULE DE BREVET EUROPEEN

(11) **EP 0 532 435 B1**
(45) Date de publication et mention de la délivrance du brevet: **14.08.1996**
(21) Numéro de dépôt: 92420305.2
(22) Date de dépôt: 10.09.1992
(51) Int. Cl.: F17C 5/02, F17C 13/06

(54) **Dispositif permettant l'obturation de bouteilles d'anhydride carbonique et procédé pour sa mise en oeuvre**
Apparat und Verfahren zum Verschliessen von Kohlensäureflaschen
Device and process for closing carbondioxide containers

(30) Priorité: 12.09.1991 FR 9111462
(43) Date de publication de la demande: 17.03.1993
(73) Titulaire: VALLOUREC INDUSTRIES, F-92100 Boulogne-Billancourt (FR)
(72) Inventeur: Gobrecht, Michel Jimmy, F-51240 Aulnay l'Aitre (FR)
(74) Mandataire: Desolneux, Jean-Paul Charles

(56) Documents cités:
- WO-A-90/11233
- FR-A- 1 478 959

## Description

Le dispositif et le procédé qui font l'objet de l'invention concernent les bouteilles d'anhydride carbonique, utilisé par exemple comme propulseur dans les extincteurs d'incendie.

On connaît de telles bouteilles à parois métalliques comportant un goulot fileté muni d'un obturateur vissé.

Le remplissage de ces bouteilles est, par exemple, effectué au moyen de la méthode décrite dans le brevet FR 22 57 549.

Selon cette méthode, on introduit l'extrémité de la bouteille à remplir, munie d'un écrou et d'un opercule de fermeture, dans une tête de remplissage, à laquelle elle est reliée par vissage, puis, après remplissage, on visse l'écrou au moyen d'un moyen de vissage, entraîné par exemple par un moto-réducteur, logé à l'extérieur de cette tête de remplissage, l'écrou venant ainsi serrer l'opercule qui ferme la bouteille.

De telles bouteilles sont rechargeables et peuvent, après usage, être à nouveau remplies et fermées par un nouvel opercule de fermeture serré par un écrou.

Par ailleurs on a tendance au moins dans les bouteilles de petite capacité à utiliser maintenant au lieu des bouteilles rechargeables telles que celles ci-dessus décrites des bouteilles non rechargeables.

Le brevet FR 1478959 décrit un procédé de remplissage puis de fermeture d'une petite bouteille métallique apte à contenir un fluide tel que de L'anhydride carbonique sous pression. Selon ce procédé, on engage l'extrémité pourvue d'un goulot de la bouteille dans une chambre de remplissage. Un joint annulaire permet de réaliser une liaison étanche entre la paroi de la bouteille et celle de la chambre de remplissage. A la partie supérieure de la chambre ainsi formée un orifice est fermé par une portion d'une bande métallique apte à défiler transversalement au-dessus du goulot de la bouteille. Au-dessus de la bande, dans l'axe du goulot est disposée une électrode métallique jouant le rôle de poinçon qui permet après remplissage de la petite bouteille de découper un disque dans la bande, ce poinçon coopérant avec une matrice annulaire placée juste au-dessous de la bande. On déplace ensuite l'électrode en direction du goulot afin qu'elle mette en appui le bord du disque contre celui du goulot.

On effectue alors le soudage par résistance du disque sur le goulot. On doit choisir pour le métal de l'électrode un métal ou alliage de caractéristiques mécaniques suffisantes pour le poinçonnage et de conductivité suffisante pour le soudage.

Le document WO 90/11233 décrit une bouteille contenant de l'oxygène dans laquelle une capsule est soudée sur l'extrémité du goulot, de l'oxygène étant maintenu sous pression à l'intérieur de la bouteille par une soupape. La capsule ici n'assure pas un rôle d'obturation mais ne fait que protéger la commande de la soupape. Par ailleurs cette capsule une fois posée sur le goulot s'oppose par sa forme à l'entrée d'un gaz sous pression dans la bouteille, son bord annulaire venant se plaquer contre le goulot, la forme de la paroi reliée à ce bord annulaire étant telle que la capsule pénètre intégralement dans le goulot. Une telle capsule ne peut donc pas être utilisée pour remplir des bouteilles.

On a recherché la possibilité de mettre au point un procédé permettant d'effectuer de façon rapide, et sûre les opérations successives de remplissage de bouteilles d'anhydride carbonique.

On a recherché aussi la possibilité de réaliser des obturateurs qui ne risquent pas de fuir à la suite du vieillissement des joints, de variations de température, de surpressions ou de diverses autres causes. On a recherché enfin un procédé permettant la mise en oeuvre, dans les meilleures conditions de l'obturateur suivant l'invention.

On a cherché aussi à mettre au point un obturateur capable d'obturer à lui seul, après soudage, la bouteille et qui puisse être utilisé positionné sur la bouteille pendant la phase de remplissage de celle-ci.

Le procédé suivant l'invention permet d'atteindre ces résultats. Il permet en particulier d'effectuer un remplissage rapide par de l'anhydride carbonique liquide de bouteilles métalliques et, dès que le remplissage est terminé, d'effectuer l'obturation de ces bouteilles de façon parfaitement étanche et durable avec une très grande vitesse de réalisation et une très grande sécurité.

Le procédé selon l'invention concerne un procédé d'obturation d'une bouteille métallique pour anhydride carbonique non rechargeable dont on assure le remplissage puis l'obturation au moyen d'une tête de remplissage.

Selon le procédé de l'invention on introduit et maintient l'extrémité de la bouteille comportant un goulot à l'intérieur d'une tête de remplissage de façon que la paroi de cette bouteille soit en appui étanche, par l'intermédiaire d'un joint, contre la paroi d'entrée de la tête de remplissage. Après remplissage de la bouteille par de l'anhydride carbonique, on ferme la bouteille en mettant en appui contre le bord du goulot le bord d'un obturateur puis on soude par résistance l'un contre l'autre les deux bords annulaires au moyen d'une électrode venant en appui contre l'obturateur, le retour du courant électrique étant effectué par au moins une pièce de contact venant en appui contre la paroi latérale de la bouteille. L'espace intérieur compris entre la paroi de la tête de remplissage et celle de la bouteille engagée à l'intérieur de la tête de remplissage, est un espace clos, étanche et on place préalablement à l'introduction de la bouteille à l'intérieur de la tête de remplissage, sur le goulot de la bouteille, par emboîtement partiel, un obturateur de façon à laisser un intervalle entre son bord annulaire et le bord annulaire du goulot. Cet obturateur comporte une paroi latérale reliée à son bord annulaire et apte à coopérer avec la paroi latérale correspondante du goulot grâce à des bords de guidage répartis autour de l'axe du goulot et inclinés par rapport aux génératrices de la paroi du goulot, de façon à venir sur une partie de leur longueur en appui élastique contre cette paroi du goulot. Cet obturateur comporte également des passages ménagés entre sa paroi latérale et la paroi correspondante du goulot dans les zones comprises entre les bords de guidage, ces passages rejoignant le passage annulaire ménagé entre les bords annulaires de l'obturateur et du goulot et permettant de faire pénétrer à l'intérieur de la bouteille l'anhydride carbonique en quantité déterminée, grâce à des moyens d'introduction d'anhydride carbonique. Après remplissage de la bouteille on enfonce l'obturateur au moyen d'une tige métallique de façon que le bord annulaire de l'obturateur vienne en appui contre le bord du goulot grâce à un moyen de poussée agissant sur la tige métallique ou sur la bouteille après mise en appui contre la paroi latérale de la bouteille d'au moins deux tiges métalliques réparties autour de l'axe du goulot afin de le rendre coaxial avec l'axe de la tête de remplissage, on relie la tige métallique en contact avec l'obturateur à un pôle d'une source d'énergie électrique dont l'autre pôle est relié aux deux tiges, en appui contre la paroi de la bouteille. On fait passer dans le circuit ainsi réalisé un courant de très forte intensité pendant un temps très court, le passage de ce courant assurant la fusion du métal des bords annulaires dans une mince zone de contact et réalisant ainsi une soudure étanche capable de résister à la pression de l'anhydride carbonique contenu dans la bouteille.

De façon avantageuse, la source d'énergie électrique à basse tension et haute intensité comporte des moyens électriques, comme par exemple des thyristors, permettant d'obtenir une densité de courant maximale dans la zone de soudage, d'au moins 50 ampères par mm2 la source d'énergie électrique étant aménagée de façon à faire traverser la zone de soudage par au moins deux impulsions séparées de courant, de durée inférieure chacune à une demi-période, traversant successivement en sens inverse la zone de soudage.

De préférence, le moyen de poussée, permettant la mise en appui l'un contre l'autre du bord annulaire de l'obturateur contre le bord annulaire du goulot, est un moyen relié à la tige axiale qui permet de déplacer celle-ci le long de l'axe de la tête de remplissage jusqu'à ce que l'extrémité de cette tige vienne en appui contre l'obturateur, puis mette en appui les deux bords annulaires afin de permettre leur soudage par passage de courant. Il est aussi possible de réaliser cette poussée, également après remplissage de la bouteille, en déplaçant celle-ci en direction de la tige axiale en position fixe, en utilisant le moyen de déplacement du moyen support de la bouteille, afin de venir mettre en appui le bord annulaire du goulot contre celui de l'obturateur lui-même en appui contre l'extrémité de la tige axiale.

Au moins un moyen de passage isolant est ménagé pour la liaison électrique entre l'un des deux pôles de la source d'énergie électrique et la zone de soudage des deux bords annulaires, au niveau de la traversée de la paroi métallique de la tête de remplissage. De préférence ce moyen de passage isolant est ménagé autour de la tige axiale quand elle traverse cette paroi ; de préférence également un joint étanche dynamique permet à cette tige axiale de coulisser à travers ce moyen de passage isolant lui-même relié à la paroi de la tête de remplissage par un joint étanche. De façon avantageuse les tiges métalliques rétractables latérales sont montées coulissantes à travers des moyens de passage isolant grâce à des joints dynamiques étanches et ces moyens de passage isolant sont eux-mêmes reliés à la paroi de la tête de remplissage par un joint étanche.

De préférence, on purge l'anhydride carbonique contenu dans la tête de remplissage après soudage de l'obturateur ; le moyen de purge est un passage à travers la paroi de la tête de remplissage muni d'une vanne de purge.

De préférence également, on réalise la paroi de la tête de remplissge en un métal ou alliage non magnétique.

La bouteille est en tout matériau métallique utilisable comme par exemple en un acier d'emboutissage non allié ou faiblement allié. Il en est de même pour l'obturateur.

L'invention concerne aussi l'obturateur pour bouteille d'anhydride carbonique qui permet la mise en oeuvre du procédé suivant l'invention grâce à la possibilité qu'il offre d'une mise en place sur le goulot de la bouteille en emboîtement partiel, cette position ne faisant pas obstacle au remplissage et permettant ensuite l'enfoncement à fond et le soudage grâce au dispositif suivant l'invention.

L'obturateur selon l'invention comporte à son extrémité supérieure un bord annulaire apte à venir en appui contre le bord annulaire d'extrémité du goulot de la bouteille, afin de permettre la fermeture de celle-ci par soudage et une paroi latérale mâle ou femelle, reliée par son extrémité supérieure au bord annulaire et apte à coopérer avec la paroi latérale intérieure ou extérieure correspondante du goulot. La paroi latérale mâle ou femelle comporte des bords de guidage répartis autour de l'axe de ce goulot et inclinés par rapport aux génératrices de la paroi correspondante du goulot de façon à venir en appui élastique contre cette paroi en position d'emboîtement partiel. Entre les bords de guidage la paroi latérale est conformée de façon à s'écarter de la paroi correspondante du goulot de façon à former des passages qui rejoignent le passage annulaire ménagé entre les bords annulaires de l'obturateur et du goulot, lorsque cet obturateur est en emboîtement partiel, permettant ainsi la pénétration de l'anhydride carbonique liquide à l'intérieur de la bouteille. L'obturateur comporte un fond relié de façon directe ou indirecte à son bord annulaire, fond qui s'étend transversalement à l'axe du goulot et assure la fermeture de la bouteille après soudage du bord annulaire avec l'extrémité du goulot et qui est apte a être percé en service par un moyen adapté.

De préférence, la partie inférieure de l'obturateur est une partie mâle dont la section de la paroi dans un plan perpendiculaire à l'axe de l'obturateur n'est pas circulaire, les bords de guidage étant légèrement inclinés par rapport aux génératrices de la paroi intérieure en regard du goulot de façon à se rapprocher de celle-ci de bas en haut pour venir en appui élastique contre elle en position d'emboîtement partiel. Des passages sont ménagés entre la paroi de cette pièce mâle et la paroi intérieure du goulot entre les bords de guidage. Ces passages rejoignent le passage annulaire ménagé entre les bords annulaires en regard de l'obturateur et du goulot.

Avantageusement la partie mâle a la forme d'une pyramide tronquée dont les arêtes arrondies constituent les bords de guidage les côtés de la pyramide constituant les passages pour l'anhydride carbonique liquide et la petite base de la pyramide, engagée à l'intérieur du goulot constituant la paroi d'ouverture de la bouteille en service par un moyen de perçage tel qu'un poinçon.

L'obturateur peut comporter une partie inférieure femelle dont les bords de guidage coopèrent avec la paroi latérale extérieure du goulot les passages pour l'anhydride carbonique liquide étant ménagés entre les bords de guidage grâce à une forme adaptée de la paroi latérale de l'obturateur entre ces bords de guidage, ou encore grâce à des perçages à travers cette paroi latérale.

De façon avantageuse, les bouteilles sont réalisées à partir de tubes de révolution sans soudure, par exemple en acier non allié à basse teneur en carbone, le goulot et l'extrémité opposée à celui-ci étant réalisés par formage de préférence à froid. On donne de préférence à l'extrémité opposée au goulot une forme arrondie fermée, par exemple, par un obturateur soudé.

De très nombreuses variantes ou modifications peuvent être apportées qui ne sortent pas du domaine de l'invention.

Les figures et l'exemple ci-après décrivent de façon non limitative un mode particulier de réalisation de l'invention.

La figure 1 est une vue en élévation et en coupe de la tête de remplissage suivant l'invention dans laquelle est engagé le goulot d'une bouteille à remplir.

La figure 1A est une vue d'un passage isolant pour tige d'amenée de courant à travers la paroi de la tête de remplissage de la figure 1.

La figure 2-1 est une vue en élévation et en coupe de l'obturateur suivant l'invention en position d'emboîtement partiel partiel dans le goulot de la bouteille.

La figure 2-2 est une vue de l'obturateur de la figure 2-1 en position de fermeture.

La figure 2-3 est une vue de dessus de l'obturateur des figures 2-1 et 2-2.

On voit figure 1 une bouteille métallique 1 de révolution dont l'extrémité munie du goulot 2 est engagée dans la tête de remplissage 3. La bouteille de cet exemple a été réalisée par formage d'un tronçon de tube en acier non allié, apte à l'emboutissage, sans soudure. Le goulot 2 a été réalisé par rétreint ainsi que le fond, à l'extrémité opposée, qui est fermé par un disque 4 du même métal, soudé.

Avant introduction dans la tête 3 on a emboîté partiellement sur le goulot 2 l'obturateur 5. Cet obturateur 5 comporte à la partie supérieure un bord annulaire 6 dont les dimensions sont déterminées de façon qu'il puisse venir en appui contre le bord frontal annulaire 7 du goulot 2 lorsque la partie inférieure mâle 8 est enfoncée à fond dans ce goulot 2.

Comme le montrent les figures 2-1, 2-2 et 2-3 la partie inférieure mâle 8 de l'obturateur 5 réalisée par emboutissage comporte trois bords de guidage tels que 9 répartis autour de l'axe X1-X1 légèrement inclinés au moins sur une partie de leur longueur, par rapport aux génératrices de la paroi intérieure du goulot. Comme le montrent les figures 2-1 et 2-2 ces bords de guidage viennent sur une partie de leur longueur en appui élastique contre la paroi intérieure du goulot 2 déjà en position d'emboîtement partiel. On voit figure 2-3 que la partie mâle 8 a une section en forme de triangle équilatéral dans un plan perpendiculaire à l'axe X1-X1 les sommets tels que 9-1 qui correspondent aux bords de guidage tels que 9 étant arrondis. On voit aussi que lorsque les bords annulaires 6, 7 de l'obturateur 5 et du goulot 2 ne sont pas en contact il existe trois passages tels que 10 qui peuvent permettre le remplissage de la bouteille par l'anhydride carbonique liquide. On remarque que cette partie mâle 8 a approximativement la forme d'un tronc de pyramide dont la petite base 11 constitue la zone d'ouverture qui, en utilisation, devra être perforée par un moyen de poinçonnage.

Comme le montre la figure 1, la bouteille 1 a été introduite dans la tête 3 munie de son obturateur 5 en position d'emboîtement partiel. Cette bouteille 1 repose sur un moyen support 12 réglable en hauteur suivant l'axe X2-X2 de la tête de remplissage 3. On ajuste cette hauteur de façon que les tiges d'amenée de courant 15A et 15B, aptes à coulisser suivant l'axe transversal X3-X3 puissent venir en appui contre la paroi 16 du goulot 2 dans une zone de celle-ci dépourvue de couche de protection plus ou moins isolante. Les tiges 15A et 15B traversent la paroi 17 de la tête de remplissage 3 par des passages isolants tels que 18 munis de joints d'étanchéité dynamiques permettant aux tiges 15A et 15B de coulisser sans pertes excessives d'anhydride carbonique malgré la pression de remplissage de l'ordre de cent bars.

A la partie supérieure de la tête 3 la tige d'amenée de courant 25 est montée coulissante comme les tiges 15A et 15B à travers un passage isolant tel que celui de la figure 1A (passage isolant 18).

La figure 1A est une vue agrandie des moyens assurant le passage des 3 tiges 15A, 15B et 25 d'amenée du courant de soudage. On voit que la tige 25, d'axe X2-X2, traverse une pièce isolante 18 insérée dans un logement 19 ménagé dans la paroi métallique 17 de la tête de remplissage 3. Cette pièce isolante peut être réalisée en une céramique ou, de préférence, en une matière plastique, telle que par exemple un polytetrafluorethylène. Cette pièce isolante 18 permet le passage d'une tige telle que 25 avec un faible jeu et présente un bon coefficient de glissement. Un joint d'étanchéité statique, tel que le joint torique 20, assure une liaison étanche entre la pièce 18 et la paroi 17. Un joint d'étanchéité dynamique, tel que le joint à lèvre 21, assure une liaison coulissante étanche entre la pièce isolante 18 et la tige d'amenée de courant 25. Une bride 22 en polytétrafluoéthylène est vissée dans la paroi 17 suivant les perçages indiqués en X4 et X5 pour maintenir la pièce isolante 18 dans son logement avec serrage du joint torique 20 et maintien du joint dynamique 21.

Les tiges 15A et 15B assurent non seulement une liaison électrique mais aussi, grâce à un moyen d'entraînement synchronisé non représenté, le centrage du goulot 2 dont l'axe est mis en coïncidence avec celui X2-X2 de la tête de remplissage 3. Le passage tubulaire 26 est relié à une canalisation non représentée d'injection d'anhydride carbonique liquide sous une pression de l'ordre de cent bars. La quantité ainsi injectée est déterminée de façon précise pour assurer l'introduction dans la bouteille de la quantité voulue de cet anhydride carbonique liquide par les passages tels que 10 en un temps très court de l'ordre de la seconde. Une partie de l'anhydride carbonique reste dans la cavité intérieure de la tête 3. On remarque que le joint dynamique à lèvres 27 logé dans une gorge de la paroi intérieure de la tête 3, au bord d'entrée de celle-ci, en appui contre la paroi de la bouteille 1, évite les pertes notables d'anhydride carbonique. Dès que le remplissage de la bouteille est effectué, un moyen de poussée non représenté abaisse la tige d'amenée de courant 25 jusqu'à mise en appui contre le bord annulaire 6 de l'obturateur 5 et emboîtement complet de la partie mâle 8 dans le goulot 2. Ainsi les deux bords annulaires 6, 7 de l'obturateur 5 et du goulot 2 sont mis en appui l'un contre l'autre. Le diamètre de la tige 25 est déterminé pour correspondre sensiblement au diamètre extérieur des bords annulaires 6 et 7. On effectue alors le soudage au moyen d'une source d'énergie électrique comportant deux thyristors aptes à contrôler chacun le passage du courant pendant une demi-période d'au moins un cycle d'une alimentation en courant alternatif. L'un des deux pôles de la source d'énergie électrique est relié à la tige d'amenée de courant 25 axiale et l'autre est relié aux deux tiges latérales 15A, 15B en parallèle. On commande ensuite le passage de deux décharges unidirectionnelles consécutives et de sens contraires à travers la zone de contact des deux bords annulaires 6, 7, ces deux décharges de faible tension et très forte intensité, ayant chacune une durée inférieure à un centième de seconde, suffisent à assurer le soudage par fusion de ces deux bords annulaires sur une faible épaisseur dans leur zone de contact. La densité de courant, supérieure à 50 A/mm2 atteint de préférence 100 à 300 A/mm2. Les tiges d'amenée de courant 15A, 15B et 25 sont de préférence en cuivre ou en un alliage à haute conductivité à base de cuivre. Elles sont avantageusement refroidies par une circulation d'eau interne non représentée.

Après soudage on purge la tête de remplissage 3 de l'anydride carbonique qu'elle contient en ouvrant une vanne de purge non représentée qui est reliée, de façon non représentée également, au passage tubulaire 28. On extrait ensuite la bouteille 1 de la tête de remplissage 3 en abaissant le moyen support 12.

De préférence, on réalise la paroi 17 de la tête de remplissage 3 en un métal ou alliage non magnétique pour éviter des perturbations dans la répartition du courant de soudage. On utilise par exemple un acier austénitique ou encore un alliage d'aluminium ou autre.

Bien qu'on utilise avantageusement un obturateur 5 pourvu d'une partie mâle 8 s'emboîtant à l'intérieur du goulot on peut aussi mettre en oeuvre un obturateur comportant une partie inférieure femelle à l'intérieur de laquelle s'emboîte le goulot 2. Dans un cas comme dans l'autre des bords de guidage permettent un emboîtement partiel en venant en appui élastique sur la paroi en regard du goulot.

Bien que la bouteille 1 soit avantageusement réalisée à partir d'un tube d'acier, elle peut l'être aussi par formage d'une tôle d'acier. Elle peut-être réalisée aussi en tout autre métal adéquat.

## Revendications

1. Procédé d'obturation d'une bouteille métallique (1) pour anhydride carbonique liquide dont on assure le remplissage, puis l'obturation, en introduisant et en maintenant l'extrémité de la bouteille comportant un goulot (2) à l'intérieur d'une tête de remplissage (3) de façon que la paroi de cette bouteille soit en appui étanche, par l'intermédiaire d'un joint (27), contre la paroi d'entrée de la tête de remplissage, procédé dans lequel, après remplissage de la bouteille par de l'anhydride carbonique, on ferme la bouteille en mettant en appui contre le bord (7) du goulot (2) le bord (6) d'un obturateur (5) puis on soude par résistance l'un contre l'autre les deux bords annulaires au moyen d'une électrode (25) venant en appui contre l'obturateur, le retour du courant électrique étant effectué par au moins une pièce de contact (15A, 15B) venant en appui contre la paroi latérale (16) de la bouteille caractérisé en ce que l'espace intérieur compris entre la paroi de la tête de remplissage (3) et celle (16) de la bouteille (1) engagée à l'intérieur de la tête de remplissage, est un espace clos, étanche et en ce qu'on place, préalablement à l'introduction de la bouteille (1) à l'intérieur de la tête de remplissage(3), sur le goulot (2) de la bouteille (1), par emboîtement partiel, un obturateur (5) de façon à laisser un intervalle entre son bord annulaire (6) et le bord annulaire (7) du goulot, cet obturateur comportant une paroi latérale reliée à son bord annulaire (6) et apte à coopérer avec la paroi latérale correspondante du goulot grâce à des bords de guidage (9) répartis autour de l'axe du goulot et inclinés par rapport aux génératrices de la paroi du goulot, de façon à venir sur une partie de leur longueur en appui élastique contre cette paroi du goulot, cet obturateur comportant également des passages (10) ménagés entre sa paroi latérale et la paroi correspondante du goulot dans les zones comprises entre les bords de guidage (9), ces passages rejoignant le passage annulaire ménagé entre les bords annulaires de l'obturateur et du goulot et permettant de faire pénétrer à l'intérieur de la bouteille l'anhydride carbonique en quantité déterminée, grâce à des moyens d'introduction d'anhydride carbonique, puis en ce qu'après remplissage de la bouteille on enfonce l'obturateur (5) au moyen d'une tige métallique (25) de façon que le bord annulaire (6) de l'obturateur vienne en appui contre le bord (7) du goulot (2) grâce à un moyen de poussée agissant sur la tige métallique (25) ou sur la bouteille (1) et après mise en appui contre la paroi latérale (16) de la bouteille (1) d'au moins deux tiges métalliques (15A, 15B) réparties autour de l'axe du goulot afin de le rendre coaxial avec l'axe (X2-X2) de la tête de remplissage (3), on relie la tige métallique (25) en contact avec l'obturateur (5) à un pôle d'une source d'énergie électrique dont l'autre pôle est relié aux deux tiges (15A, 15B) en appui contre la paroi (16) de la bouteille (1) et on fait passer dans le circuit ainsi réalisé un courant de très forte intensité pendant un temps très court, le passage de ce courant assurant la fusion du métal des bords annulaires (6, 7) dans une mince zone de contact, qui réalise ainsi une soudure étanche capable de résister à la pression de l'anhydride carbonique contenu dans la bouteille.

2. Procédé suivant revendication 1 caractérisé en ce que le soudage des bords annulaires (6, 7) de l'obturateur (5) et du goulot (2) l'un contre l'autre est effectué par l'envoi dans le circuit électrique d'au moins deux décharges unidirectionnelles de sens contraire, consécutives, de faible tension et très forte intensité, traversant cette zone de soudage, ayant chacune une durée inférieure à un centième de seconde.

3. Procédé suivant revendication 2 caractérisé en ce que la source d'énergie électrique à basse tension et haute intensité comporte des moyens électriques permettant d'obtenir une densité de courant maximale dans la zone de soudage d'au moins 50 ampéres/mm2.

4. Procédé suivant l'une des revendications 1 à 3 caractérisé en ce qu'après soudage des bords annulaires (6, 7) en contact de l'obturateur (5) et du goulot (2) on purge l'anhydride carbonique contenu dans la tête de remplissage (3) avant extraction de la bouteille

5. Obturateur (5) comportant un bord annulaire (6) apte à venir en appui contre le bord annulaire (7) d'extrémité du goulot (2) de la bouteille (1), afin de permettre la fermeture de celle-ci par soudage et un fond ainsi qu'une paroi latérale mâle ou femelle, reliée par son extrémité supérieure au bord annulaire et apte à coopérer avec la paroi latérale intérieure ou extérieure correspondante du goulot (2) caractérisé en ce que la paroi latérale mâle ou femelle comporte des bords de guidage (9) répartis autour de l'axe de ce goulot et inclinés par rapport aux génératrices de la paroi correspondante du goulot de façon à venir en appui élastique contre cette paroi en position d'emboîtement partiel, et en ce que, entre les bords de guidage (9) la paroi latérale est conformée de façon à s'écarter de la paroi correspondante du goulot (2) de façon à former des passages (10) qui rejoignent le passage annulaire ménagé entre les bords annulaires (6, 7) de l'obturateur (5) et du goulot (2), lorsque cetobturateur est en emboîtement partiel, permettant ainsi la pénétration de l'anhydride carbonique liquide à l'intérieur de la bouteille et en ce que le fond (11) est relié de façon directe ou indirecte à son bord annulaire (6), fond qui s'étend transversalement à l'axe du goulot et assure la fermeture de la bouteille après soudage du bord annulaire (6) avec l'extrémité, (7) du goulot (2) et qui est apte a être percé en service par un moyen adapté.

6. Obturateur suivant revendication 5 caractérisé en ce qu'il comporte une paroi latérale mâle relié par son extrémité supérieure au bord annulaire (6) et, par son extrémité inférieure au fond.

7. Obturateur suivant la revendication 6 caractérisé en ce que la partie mâle (8) à la forme approximative d'une pyramide tronquée dont les arêtes arrondies (9-1) constituent les bords de guidage, compris entre chaque coté de la pyramide la petite base (11) de la pyramide constituant le fond de l'obturateur.

8. Obturateur suivant revendication 5 caractérisé en ce qu'il comporte une paroi latérale femelle reliée par son extrémité supérieure au bord annulaire (6) et en ce qu'il comporte un fond relié directement au bord annulaire.

9. Obturateur suivant l'une des revendications 5 à 8 caractérisé en ce qu'il est constitué d'une seule plaque de tôle métallique formée par emboutissage.

## Patentansprüche

1. Verfahren zum Verschließen einer Metallflasche (1) für flüssiges Kohlensäureanhydrid, deren Füllen und sodann deren Verschluß sichergestellt wird, unter Einfüren und Halten des Endes der einen Hals (2) aufweisenden Flasche im Inneren eines Füllkopfes (3), derart, daß die Seitenwand dieser Flasche in dichter Anlage mittels einer Dichtung (27) gegen die Eingangsseitenwand des Füllkopfes ist, Verfahren, bei dem, nach Füllen der Flasche mit Kohlensäureanhydrid, die Flasche verschlossen wird, unter Anlage gegen den Rand (7) des Halses (2), des Randes (6) eines Verschlusses (5), wonach der eine gegen den anderen die beiden ringförmigen Ränder mittels Widerstand verschweißt werden, mit Hilfe einer Elektrode (25), die in Anlage gegen den Verschluß kommt, wobei der Rückfluß des elektrischen Stroms durch wenigstens ein Kontaktteil (15A, 15B) erfolgt, das in Anlage gegen die Seitenwand (16) der Flasche kommt, dadurch gekennzeichnet, daß der Innenraum zwischen der Seitenwand des Füllkopfes (3) und jener (16) der Flasche (1), die in das Innere des Füllkopfes eingreift, ein dichter, geschlossener Raum ist, und daß vor dem Einführen der Flasche (1) in das Innere des Füllkopfes (3) auf den Hals (2) der Flasche (1), durch teilweises Einsetzen, ein Verschluß (5) derart gesetzt wird, daß ein Zwischenraum zwischen seinem ringförmigen Rand (6) und dem ringförmigen Rand (7) des Halses gelassen wird, wobei der Verschluß eine seitliche Wand aufweist, die mit seinem ringförmigen Rand (6) verbunden ist, und in der Lage ist, mit der entsprechenden seitlichen Wand des Halses dank Führungsrändern (9) zusammenzuwirken, die um die Achse des Halses verteilt sind und bezüglich der Erzeugenden der Wand des Halses geneigt sind, derart, daß sie über einen Bereich ihrer Länge in elastischer Anlage gegen die Wand des Halses kommen, wobei der Verschluß ebenfalls Durchtrittsöffnungen (10) aufweist, die zwischen seiner seitlichen Wand und der entsprechenden Wand des Halses in den Zonen ausgebildet sind, die sich zwischen den Führungsrändern (9) befinden, wobei diese Durchtrittsöffnungen mit der ringförmigen Durchtrittsöffnung in Verbindung kommen, die zwischen den ringförmigen Rändern des Verschlusses und des Halses ausgebildet ist, und ermöglichen, das Kohlensäureanhydrid in das Innere der Flasche in vorbestimmter Menge eindringen zu lassen, dank Kohlensäureanhydrid-Einführeinrichtungen, sodann, daß nach Füllen der Flasche der Verschluß (5) mit Hilfe einer metallischen Stange (25) derart eingedrückt wird, daß der ringförmige Rand (6) des Verschlusses in Anlage gegen den Rand (7) des Halses (2) dank einer Druckeinrichtung kommt, die auf die metallische Stange (25) oder auf die Flasche (1) einwirkt, und daß nach Anlage gegen die seitliche Wand (16) der Flasche (1) von wenigstens zwei metallischen Stangen (15A, 15B), die um die Achse des Halses verteilt angeordnet sind, um sie koaxial zur Achse (X2-X2) des Füllkopfes (3) zu bringen, die metallische Stange (25), die in Kontakt mit dem Verschluß (5) steht, mit einem Pol einer elektrischen Energiequelle verbunden wird, deren anderer Pol mit den beiden Stangen (15A, 15B) in Anlage gegen die Seitenwand (16) der Flasche (1) verbunden ist, und daß durch den so hergestellten Kreis ein Strom von sehr großer Stärke während einer sehr kurzen Zeit durchgeleitet wird, wobei die Durchleitung dieses Stromes das Schmelzen des Metalls der ringförmigen Ränder (6, 7) in einer dünnen Kontaktzone sicherstellt, die somit eine dichte Schweißung herstellt, die in der Lage ist, dem Druck des Kohlensäureanhydrids, das in der Flasche enthalten ist, zu widerstehen.

2. Verfahren nach Anspruch 1, dadurch gekennzeichnet, daß das Schweißen der ringförmigen Ränder (6, 7) des Verschlusses (5) und des Halses (2) gegeneinander durch Einleiten in den elektrischen Schaltkreis von wenigstens zwei gleichgerichteten, gegenläufigen, aufeinanderfolgenden Entladungen von geringer Spannung und sehr großer Stärke durchgeführt wird, die diese Schweißzone durchqueren, wobei jede eine Dauer hat, die geringer als eine hundertstel Sekunde ist.

3. Verfahren nach Anspruch 2 dadurch gekennzeichnet, daß die elektrische Energiequelle mit geringer Spannung und großer Stärke elektrische Einrichtungen aufweist, die es ermöglichen, eine maximale Stromdichte in der Schweißzone von wenigstens 50 A/mm² zu erreichen.

4. Verfahren nach einem der Ansprüche 1 bis 3, dadurch gekennzeichnet, daß nach dem Verschweißen der ringförmigen Ränder (6, 7) in Kontakt des Verschlusses (5) und des Hals (2), das Kohlensäureanhydrid, das in dem Füllkopf (3) enthalten ist, vor dem Herausziehen der Flasche entleert wird.

5. Verschluß (5) mit einem ringförmigen Rand (6), der in der Lage ist, in Anlage gegen den ringförmigen Endrand (7) des Halses (2) der Flasche (1) zu kommen, um die Flasche mittels Schweißen zu verschliessen und mit einem Boden sowie einer seitlichen dorn- oder hülsenförmigen Wand, die mit ihrem oberen Ende mit dem ringförmigen Rand verbunden ist, und in der Lage ist, mit der inneren oder äußeren entsprechenden seitlichen Wand des Halses (2) zusammenzuwirken, dadurch gekennzeichnet, daß die seitliche dorn- oder hülsenförmige Wand Führungsränder (9) aufweist, die um die Achse des Halses herum angeordnet und bezüglich der Erzeugenden der entsprechenden Seitenwand des Halses geneigt sind, derart, daß sie in elastische Anlage gegen diese Seitenwand in teilweiser Eindringposition kommen, und daß zwischen den Führungsrändern (9) die seitliche Wand derart ausgebildet ist, daß sie sich von der entsprechenden Seitenwand des Halses (2) entfernt, derart, daß sie Durchtrittsöffnungen (10) bildet, die mit der ringförmigen Durchtrittsöffnung zusammenkommen, die zwischen den ringförmigen Rändern (6, 7) des Verschlusses (5) und des Halses (2) ausgebildet ist, wenn dieser Verschluß teilweise eindringt, wodurch das Eindringen des flüssigen Kohlensäureanhydrids in das Innere der Flasche ermöglicht wird, und daß der Boden (11) auf direkte oder indirekte Weise mit seinem ringförmigen Rand (6) verbunden ist, wobei der Boden sich quer zur Achse des Halses erstreckt und den Verschluß der Flasche nach Verschweißen des ringförmigen Randes (6) mit dem Ende (7) des Halses (2) sicherstellt und der in der Lage ist, im Betrieb durch eine geeignete Einrichtung durchstoßen zu werden.

6. Verschluß nach Anspruch 5, dadurch gekennzeichnet, daß er eine dornartige seitliche Wand oder Seitenwand aufweist, die mit ihrem oberen Ende mit dem ringförmigen Rand (6) und mit ihrem unteren Ende mit dem Boden verbunden ist.

7. Verschluß nach Anspruch 6, dadurch gekennzeichnet, daß der dornartige Abschnitt (8) ungefähr die Form einer abgeschnittenen Pyramide aufweist, deren abgerundete Kanten (9-1) die Führungsränder bilden, die zwischen jeder Seite der Pyramide enthalten sind, wobei die kleine Basis (11) der Pyramide den Boden des Verschlusses bildet.

8. Verschluß nach Anspruch 5, dadurch gekennzeichnet, daß er eine hülsenförmige seitliche Wand aufweist, die mit ihrem oberen Ende mit dem ringförmigen Rand (6) verbunden ist, und daß er einen Boden aufweist, der direkt mit dem ringförmigen Rand verbunden ist.

9. Verschluß nach einem der Ansprüche 5 bis 8, dadurch gekennzeichnet, daß er aus einer einzigen metallischen Blechplatte gebildet ist, die durch Ziehen bzw. Prägen gebildet ist.

## Claims

1. A process for closing a metal bottle (1) for liquid carbon dioxide, filling and then closing of which is effected by introducing the end of the bottle comprising a neck (2) into the interior of a filling head (3) and holding it therein in such a way that the wall of said bottle is in sealing contact by way of a seal (27) against the entrance wall of the filling head, in which process, after the bottle is filled with carbon dioxide, the bottle is closed by causing the edge (6) of a closure member (5) to bear against the edge (7) of the neck (2), then the two annular edges are welded against each other by resistance welding by means of an electrode (25) which comes to bear against the closure member, the return of the electric current being effected by at least one contact portion (15A, 15B) which comes to bear against the side wall (16) of the bottle, characterised in that the internal space between the wall of the filling head (3) and that (16) of the bottle (1) which is engaged in the interior of the filling head is a closed sealed space and that prior to the introduction of the bottle (1) in the interior of the filling head (3) a closure member (5) is placed on the neck (2) of the bottle (1) by partial engagement into same, so as to leave a gap between its annular edge (6) and the annular edge (7) of the neck, the closure member comprising a side wall connected to its annular edge (6) and capable of co-operating with the corresponding side wall of the neck by virtue of guide edges (9) which are distributed around the axis of the neck and which are inclined with respect to the generatrices of the wall of the neck, so as to come to bear resiliently against said wall of the neck, over a part of their length, the closure member also comprising passages (10) provided between its side wall and the corresponding wall of the neck in the zones between the guide edges (9), said passages communicating with the annular passage between the annular edges of the closure member and the neck and permitting carbon dioxide to pass into the interior of the bottle in a given amount, by virtue of means for introducing carbon dioxide, then after filling of the bottle the closure member (5) is pushed in by means of a metal bar (25) so that the annular edge (6) of the closure member comes to bear against the edge (7) of the neck (2) by virtue of a thrust means acting on the metal bar (25)or on the bottle (1) and after at least two metal bars (15A, 15B) distributed around the axis of the neck are brought to bear against the side wall (16) of the bottle (1) so as to make the neck coaxial with the axis (X2-X2) of the filling head (3), the metal bar (25) which is in contact with the closure member (5) is connected to a pole of an electrical energy source of which the other pole is connected to the two bars (15A, 15B) bearing against the wall (16) of the bottle (1) and a current of very high strength is passed for a very short time through the circuit provided in that way, the flow of said current causing fusion of the metal of the annular edges (6, 7) in a thin contact zone which thus provides a sealed weld capable of withstanding the pressure of the carbon dioxide contained in the bottle.

2. A process according to claim 1 characterised in that the operation of welding the annular edges (6, 7) of the closure member (5) and the neck (2) against each other is effected by passing through the electric circuit at least two consecutive unidirectional discharges in opposite directions, at low voltage and of very high strength, which pass through the welding zone, each being of a duration of less than a hundredth of a second.

3. A process according to claim 2 characterised in that the electrical energy source of low voltage and high current strength comprises electric means for obtaining a maximum current density in the welding zone of at least 50 amperes/mm².

4. A process according to one of claims 1 to 3 characterised in that after welding of the annular edges (6, 7) of the closure member (5) and the neck (2), which are in contact with each other, the carbon dioxide contained in the filling head (3) is purged prior to withdrawal of the bottle.

5. A closure member (5) comprising an annular edge (6) capable of coming to bear against the annular end edge (7) of the neck (2) of the bottle (1) so as to permit closure thereof by welding and an end portion as well as a male or female side wall connected by its upper end to the annular edge and capable of co-operating with the corresponding internal or external side wall of the neck (2) characterised in that the male or female side wall comprises guide edges (9) which are distributed around the axis of said neck and which are inclined with respect to the generatrices of the corresponding wall of the neck so as to cane to bear resiliently against said wall in a position of partial engagement in the neck, and that between the guide edges (9) the side wall is so shaped as to extend away from the corresponding wall of the neck (2) so as to form passages (10) which communicate with the annular passage between the annular edges (6, 7) of the closure member (5) and the neck (2) when said closure member is in a position of partial engagement therein, thus permitting the liquid carbon dioxide to pass into the interior of the bottle, and that the end portion (11) is directly or indirectly connected to its annular edge (6), which end portion extends transversely with respect to the axis of the neck and provides for closure of the bottle after welding of the annular edge (6) to the end (7) of the neck (2), and which is capable of being pierced in service by a suitable means.

6. A closure member according to claim 5 characterised in that it comprises a male side wall connected by its upper end to the annular edge (6) and by its lower end to the end portion.

7. A closure member according to claim 6 characterised in that the male part (8) is in the approximate shape of a truncated pyramid whose rounded edges (9-1) constitute the guide edges, between each side of the pyramid, the small base (11) of the pyramid constituting the end portion of the closure member.

8. A closure member according to claim 5 characterised in that it comprises a female side wall connected by its upper end to the annular edge (6) and that it comprises an end portion connected directly to the annular edge.

9. A closure member according to one of claims 5 to 8 characterised in that it is formed by a single plate of metal sheet formed by stamping.
